# EUROPÄISCHE PATENTSCHRIFT

(11) **EP 0 962 723 B1**
(45) Veröffentlichungstag und Bekanntmachung des Hinweises auf die Patenterteilung: **19.03.2003**
(21) Anmeldenummer: 99110414.2
(22) Anmeldetag: 28.05.1999
(51) Int. Cl.: F24H 9/06, F24H 9/14

(54) **Wandfest installiertes Haustechnikgerät**
Wall mounted technical domestic installation
Installation technique domestique murale

(30) Priorität: 29.05.1998 DE 19824166
(43) Veröffentlichungstag der Anmeldung: 08.12.1999
(73) Patentinhaber: BSH Bosch und Siemens Hausgeräte GmbH, 81669 München (DE)
(72) Erfinder: Helminger, Markus Dipl.-Ing., 83313 Siegsdorf (DE)

(56) Entgegenhaltungen:
- DE-U- 9 016 929
- FR-A- 1 562 664

## Beschreibung

Die Erfindung bezieht sich auf ein wandfest installiertes Haustechnikgerät gemäß dem Oberbegriff des Anspruchs 1.

Derartige wandfest installierte Haustechnikgeräte wie beispielsweise Heißwasserboiler, Kochendwassergeräte, Thermen etc. sind bekannt; ein gattungsgemäßes wandfest installiertes Haustechnikgerät wie beispielsweise ein Durchlauferhitzer ist in dem Dokument DE-U-85 19 809 beschrieben. Das Gehäuse dieses Durchlauferhitzers weist einen Grundträger auf, an dem die Bauteile des elektrischen Durchlauferhitzers befestigt sind. Zur Montage dieses Gerätes wird, nachdem in der Gebäudewand die notwendigen Dübel gesetzt sind, die Grundträgerplatte mit den von ihr getragenen Bauteilen an der Wand angeschraubt. Diese Art der Ausführung des Durchlauferhitzers und der damit verbundenen Montage hat aber den Nachteil, daß nahezu das gesamte Gewicht des Durchlauferhitzers ("derartige Geräte wiegen bis zu 6kg") mit einer Hand gehalten werden muß, während die andere Hand benötigt wird, um das Gerät an der Wand festzuschrauben.

Als weiterer Nachteil derartiger gattungsgemäßer wandfest installierte Haustechnikgeräte wie beispielsweise Durchlauferhitzer erweist sich, daß diese schweren Geräte mit einer Hand frei in der Luft gehalten werden müssen, während die andere Hand gleichzeitig das elektrische Anschlußkabel durch eine Öffnung im Gehäuse des Gerätes durchführen muß. Vor dem Setzen der Grundträgerplatte gemäß des angegebenen Standes der Technik oder anderer Montageteile gattungsgemäßer wandfest installierter Haustechnikgeräte wie Durchlauferhitzer muß der Installateur mit einer dem Gerät beigelegten Papp-Montage-Schablone die Bohrstellen für die Montageteile anzeichnen. Diese Handhabung ist wegen der zusätzlich erforderlichen Schablone umständlich und unpraktisch, zudem kann die Schablone bei einer Wiedermontage nach einem Umzug unauffindbar oder verloren gegangen sein. Weitere Nachteile des oben beschriebenen Standes der Technik und ähnlicher Durchlauferhitzer sind, daß das Gerät bündig mit der Wand verbunden sein muß. Bei einem Fliesensprung in der Wand hängt das Gerät schief und kann nicht wie in dem oben angeführten Gebrauchsmuster beschrieben abgedichtet werden. Ein weiterer Nachteil dieser Durchlauferhitzer ist, daß bei einer bauseitigen Kabel- bzw. Rohrzuführung von der Seite Nichtfachleute zu der unsachgemäßen Behelfslösung verführt sind, zum Anschluß von Rohren und Kabeln Löcher ins Gehäuse zu bohren. Dadurch wird dem Erfordernis, wonach die Durchlauferhitzer strahlwasserfest sein sollten, zuwider gehandelt.

Aus dem weiteren Stand der Technik gemäß DE 9016929 U1 ist ein Kochendwasser-Gerät bekannt, das einen abnehmbare Befestigungsplatte umfasst, die dazu dient, das Kochendwasser-Gerät in einem vorgewählten Abstand von der Wand zu halten. Das komplette Kochendwasser-Gerät wird bei der Montage auf die Befestigungsplatte installiert.

Der Erfindung liegt die Aufgabe zugrunde, ein wandfest installiertes Haustechnikgerät wie beispielsweise einen Durchlauferhitzer zu schaffen, das in einfacher Weise an der Wand angebracht werden kann.

Dieser Aufgabe wird mit einem auch die kennzeichnenden Merkmale des Anspruches 1 enthaltenden gattungsgemäßen Haustechnikgerät gelöst. Dabei ist das Haustechnikgerät, beispielsweise ein Durchlauferhitzer, aus drei Hauptbaugruppen aufgebaut, einem Grundträger, der vorzugsweise durch die Rückwand des Gehäuses des elektrischen Durchlauferhitzers gebildet wird, eine Hauptkomponente mit den wesentlichen technischen Baugruppen des Durchlauferhitzers wie z. B. der Heizeinrichtung, der Steuerung, der elektrischen Wasseranschlüsse etc., und als dritte Hauptbaugruppe eine Abdeckhaube des Gehäuses. Dieser Grundträger ist im Vergleich zum gesamten Gerät sehr leicht. Mit einem Gewicht in der Größenordnung beispielsweise von 300g ist er leicht mit einer Hand zu halten. Er übernimmt vorzugsweise in Form einer Grundträgerplatte die Funktion einer Montageschablone mit Orientierungspunkten für Wasserein- und -auslaß. Die Grundträgerplatte wird vorzugsweise mit einer Schraube an der Wand befestigt. Durch die Funktionsvereinigung von Grundträgerplatte und Montageschablone wird letztere unverlierbar, da sie Bestandteil des fertigmontierten Gerätes ist. Die Orientierungspunkte der als Montageschablone wirkenden Grundträgerplatte sind vorzugsweise als wegklappbare Aufsetzbügel an der Grundträgerplatte angeformt. Zur Montage werden die weggeklappten Aufsetzbügel aus der Schablone ausgeklappt und die Grundträgerplatte auf die Rohrleitungen aufgesetzt. Mit Hilfe dieser so als Schablone wirkenden Grundträgerplatte kann das Bohrloch für die Befestigungsschraube an der Wand leicht markiert werden. Zur Montage des Haustechnikgerätes, beispielsweise eines Durchlauferhitzers werden die Orientierungsbügel wieder weggeklappt. Bei einer erneuten Montage beispielsweise nach einem Umzug werden sie wiederum zum Anzeichnen des Bohrlochs für die Befestigungsschraube ausgeklappt. Ist die Grundträgerplatte an der Wand montiert, wird die Hauptkomponente des Haustechnikgerätes mit den wesentlichen technischen Bauteilen in einem Stück leicht lösbar an der Grundträgerplatte angebracht. Vorzugsweise wird die Hauptkomponente des Haustechnikgerätes an wenigstens einem Ansatz im unteren Teil der Grundträgerplatte formschlüssig angesetzt und nach hinten geklappt, bis die Hauptkomponente in zwei Schnapphaken einrastet und von diesen gehalten wird.

In bevorzugter Ausführungsform besitzt der Durchlauferhitzer keine verlierbaren Teile wie z.B. Schablonen oder Tüllen, es läßt sich ein definierter Abstand von der Wand einstellen, wie dies bei einer bauseitigen seitlichen Kabel- bzw. Rohrzuführung nötig ist, und es ist Abstand und Neigung des Gerätes justierbar.

In einer bevorzugten Ausführungsform der Erfindung besitzt die Grundträgerplatte zwei zusätzliche Schraubfüße, durch die zusammen mit ihrer Befestigungsschraube eine stabile Dreipunktauflage gebildet wird, die ein genaues Einstellen des Wandabstandes und der Lage bzw. Orientierung des Durchlauferhitzers ermöglicht.

In einer vorteilhaften Ausgestaltung der Erfindung besitzt die Grundträgerplatte wenigstens zwei ausklappbare Befestigungshaken zur Montierung eines Adapterrohrbausatzes. Derartige Adapterrohrbausätze sind notwendig, wenn das Haustechnikgerät als Untertischgerät eingesetzt wird. Die Wasseranschlußrohre treten in diesem Fall in der Regel oberhalb des Haustechnikgerätes aus der Wand, so daß die Wasseranschlußrohre mit Hilfe eines Adapterrohrbausatzes mit den Wasseranschlüssen des Haustechnikgerätes verbunden werden müssen. Die Rohre dieses Adapters kommen von oben und werden zwischen dem Gerät und der Wand an diesem vorbeigeführt.

Gemäß einer bevorzugten Ausführungsform der Erfindung ist eine flexible, weiche Kabeleinführtülle einstückig mit der Rückwand verbunden. Damit ist die Einführtülle unverlierbar, wie es durch eine Vorschrift gefordert wird. Außerdem ist diese flexible, weiche Kabeleinführtülle absolut wasserdicht. Bei den bisherigen gattungsgemäßen Haustechnikgeräten muß das zum Teil sehr dicke und unflexible elektrische Anschlußkabel erst durch eine Tülle durchgefädelt werden und anschließend das Kabel mit Tülle durch eine vergleichsweise kleine Bohrung im Gehäuse eingeführt werden. Dies erfordert ein hohes Maß an Geschick und wird dadurch erschwert, daß mit einer Hand das schwere Gerät gehalten werden muß, während mit der anderen Hand das Kabel mit Tülle eingeführt werden muß. Der besondere Vorteil der weichen, flexiblen Kabeleinführtülle gemäß diesem bevorzugten Ausführungsbeispiel der Erfindung besteht darin, daß das Kabel sehr leicht eingeführt werden kann, da die Tülle flexibel und die Einführstelle dadurch in gewissem Umfang variabel gehalten werden kann. Muß das vergleichsweise sehr unflexible Kabel schräg eingeführt werden, so treten dadurch keine mechanischen Spannungen im Gehäuse auf. Beim Einführen des Kabels in die Tülle muß erfindungsgemäß nur die leichte Rückwand gehalten werden und nicht wie beim Stand der Technik nahezu das gesamte Gewicht des Durchlauferhitzers.

Vorzugsweise besitzt die Grundträgerplatte abbrech- oder abschneidbare Abstandshalter, die sich senkrecht zur Ebene der Grundträgerplatte erstrecken. Diese können vorteilhafter Weise etwas zurückgesetzt bzw. leicht versenkt in dem Rahmen angebracht sein. Werden sie vollständig abgebrochen, so muß die Bruchstelle nicht definiert und glatt sein. Denn die Bruchstelle bildet in diesem Falle nicht die Anlagestelle der Grundträgerplatte an der Wand bildet. In einer bevorzugten Ausgestaltung der Erfindung ist der Dübel für die Befestigungsschraube des Durchlauferhitzers über Filmanguß an das die Rückwand bildende Spritzgußteil angeformt. Dadurch ist dieser Befestigungsdübel für die Erstmontage unverlierbar und leicht zugänglich.

Nachfolgend ist anhand von Zeichnungen ein Ausführungsbeispiel der Erfindung beschrieben.

Es zeigen:
- Figur 1: einen Durchlauferhitzer in Explosionsansicht;
- Figur 2: eine als Geräterückwand ausgebildete Grundträgerplatte in perspektivischer Ansicht;
- Figur 3: die Geräterückwand in einer Ansicht von unten parallel zur Wand;

Ein elektrischer Durchlauferhitzer 1 ist aus drei Hauptbaugruppen aufgebaut, einer Geräterückwand 2, einer Hauptkomponente 3 mit den wesentlichen technischen Baugruppen des Durchlauferhitzers wie z.B. Heizkörper, Schaltsatz, Verrohrung etc. und ein Gehäusevorderteil in Form einer Abdeckhaube. Die Geräterückwand 2 ist derart ausgebildet, daß sie zugleich als Montageschablone dient. Zur Montage des Durchlauferhitzers 1 werden als erstes zwei wegklappbare Aufsetzbügel 4 ausgeklappt und die Geräterückwand 2 auf diese Bügel als Orientierungspunkte auf die Rohre für Wasserein- und -lauslaß aufgesetzt und bündig an die Wand gedrückt. Dabei wird die Bohrung für die Befestigungsschraube des Durchlauferhitzers 1 mit Hilfe der als Schablone dienenden Rückwand 2 an der Wand angezeichnet. Die Rückwand 2 ist als Spritzgußteil gefertigt. Der für die Bohrung in der Wand benötigte Dübel für die Befestigung der Rückwand 2 des Durchlauferhitzers 1 an der Wand ist als Spritzgußteil über Filmanguß an die Rückwand 2 angeformt. Nachdem der Dübel gesetzt ist, muß vor dem Befestigen der Geräterückwand 2 an der Wand das elektrische Zuleitungskabei durch die Rückwand 2 eingeführt werden. Dazu ist an der Geräterückwand 2 eine weiche, flexible Einführtülle 5 angespritzt. Diese Kabeleinführtülle 5 besitzt eine große Grundfläche, so daß der eigentliche Durchtrittsort des Kabels durch die Rückwand 2 in gewissem Umfang variabel ist und aufgrund ihrer Flexibilität ermöglicht sie auch einen schrägen Durchtritt des vergleichsweisen starren Kabels durch die Rückwand 2, ohne daß das Gehäuse dabei mit mechanischer Spannung beaufschlagt wird. Mittels einer Stellmutter auf der Befestigungsschraube kann ein gewünschter Abstand der Geräterückwand 2 von der Wand eingestellt werden. Die Geräterückwand 2 besitzt an ihrem unteren Ende zwei Abbrechwandabstandshalter 6, die einen voreingestellten Wandabstand festlegen. Ein individueller Abstand kann eventuell nach Abbrechen dieser Wandabstandshalter 6 mit zwei Schraubfüßen im unteren Bereich der Geräterückwand 2 im Zusammenwirken mit der Einstellmutter der Befestigungsschraube eingestellt werden. Diese Dreipunktauflage ermöglicht zudem auch eine Orientierung des Durchlauferhitzers 1. Ist die Rückwand 2 an der Wand montiert und justiert, wird die Hauptkomponente des Durchlauferhitzers 1, sein eigentliches Kernstück mit Heizkörper, Schaltsatz, Verrohrungen etc. auf einen Ansatz 8 der Rückwand 2 aufgesetzt und anschließend nach hinten in Richtung Rückwand 2 gedrückt ist, wobei zwei Schnapphaken 9 im Seitenbereich der Geräterückwand 2 mit dieser Hauptkomponente verrasten. Nachdem die elektrischen Wasseranschlüsse vorgenommen worden sind, wird die Gehäusehaube über die Hauptkomponente des Durchlauferhitzers 1 gestülpt und mit der Rückwand 2 verbunden, so daß das Gehäuse strahlwasserdicht verschlossen ist.

In dem Sonderfall der Montage dieses elektrischen Durchlauferhitzers 1 als sogenanntes Untertischgerät treten die Wasseranschlüsse in der Regel oberhalb des Durchlauferhitzers 1 aus der Wand. Dazu ist zur Anpassung ein eigener Rohrsatzadapter vorgesehen. Dabei werden die Adapterrohre von oben an den Durchlauferhitzer 1 herangeführt und zwischen Durchlauferhitzer 1 und Wand durchgeführt und sind unterhalb des Durchlauferhitzers 1 mit den Anschlußleitungen desselben verbunden. Die Befestigung dieses Adapterrohrbausatzes erfolgt über zwei ausklappbare Befestigungshaken 10 auf der Rückseite der Geräterückwand 2.

### Bezugszeichenliste

- 1: Durchlauferhitzer
- 2: Geräterückwand (Rückwand)
- 3: Hauptkomponente
- 4: Aufsetzbügel
- 5: Kabeleinführtülle (Einführtülle, Tülle)
- 6: Abbrechwandabstandshalter (Wandabstandshalter)
- 8: Ansatz
- 9: Schnapphaken
- 10: Befestigungshaken

## Patentansprüche

1. Wandfest installiertes Haustechnikgerät, insbesondere elektrische Durchlauferhitzer (1), mit technischen Baugruppen, die in einem Gehäuse angeordnet sind, das aus einer Rückwand (2) und einer Abdeckhaube gebildet ist, und mit einem Grundträger, der an einer Wand zu befestigen ist und auf den die Abdeckhaube aufzusetzen ist, **dadurch gekennzeichnet, dass** der Grundträger durch die Rückwand (2) gebildet wird und die technischen Baugruppen des Haustechnikgerätes in einer Hauptkomponente (3) vereinigt sind und diese in einem Stück mit dem an der Wand befestigten Grundträger verbind- und lösbar sind.

2. Wandfest installiertes Haustechnikgerät, insbesondere elektrische Durchlauferhitzer (1), nach Anspruch 1, **dadurch gekennzeichnet, dass** die Hauptkomponente (3) mit dem Grundträger verbunden wird, indem sie formschlüssig auf wenigstens einem Ansatz (8) aufgesetzt wird und mit zwei Schnapphaken (9) mit dem Grundträger verrastet.

3. Wandfest installiertes Haustechnikgerät, insbesondere elektrische Durchlauferhitzer (1), nach Anspruch 1, **dadurch gekennzeichnet, dass** der Grundträger derart ausgebildet ist, dass er zugleich als Montageschablone mit Orientierungspunkten für Wasserein- und auslass verwendet werden kann.

4. Wandfest installiertes Haustechnikgerät, insbesondere elektrische Durchlauferhitzer (1), nach Anspruch 3, **dadurch gekennzeichnet, dass** die Orientierungspunkte als wegklappbare Aufsetzbügel (4) an dem Grundträger angeformt sind.

5. Wandfest installiertes Haustechnikgerät, insbesondere elektrische Durchlauferhitzer (1), nach Anspruch 1, **dadurch gekennzeichnet, dass** der Grundträger mit einer Schraube an der Wand befestigt ist.

6. Wandfest installiertes Haustechnikgerät, insbesondere elektrische Durchlauferhitzer (1), nach Anspruch 1, **dadurch gekennzeichnet, dass** an dem Grundträger zwei Schraubfüße angebracht sind.

7. Wandfest installiertes Haustechnikgerät, insbesondere elektrische Durchlauferhitzer (1), nach Anspruch 1, **dadurch gekennzeichnet, dass** am Grundträger wenigstens zwei ausklappbare Befestigungshaken (10) angebracht sind.

8. Wandfest installiertes Haustechnikgerät, insbesondere elektrische Durchlauferhitzer (1), nach Anspruch 1, **dadurch gekennzeichnet, dass** mit dem Grundträger eine Kabeleinführtülle einstückig verbunden ist.

9. Wandfest installiertes Haustechnikgerät, insbesondere elektrische Durchlauferhitzer, nach Anspruch 1, **dadurch gekennzeichnet, dass** mit dem Grundträger zwei abbrechbare oder abschneidbare Wandabstandshalter (6) einstückig verbunden sind.

10. Wandfest installiertes Haustechnikgerät, insbesondere elektrische Durchlauferhitzer (1), nach Anspruch 1, **dadurch gekennzeichnet, dass** mit einem Gehäuseteil ein abbrechbarer, abreißbarer oder abschneidbarer Montagedübel einstückig verbunden ist.

## Claims

1. Domestic technical apparatus fixedly installed in a wall, especially an electrical throughflow heater (1), with technical subassemblies which are arranged in a housing, which is formed by a back wall (2) and a cover hood, and with a base support which is fastened to a wall and on which the cover hood is placed, **characterised in that** the base support is formed by the back wall (2) and the technical subassemblies of the domestic technical apparatus are combined into a main component (3) and this is connectible with and detachable from, in one piece, the base support fastened to the wall.

2. Domestic technical apparatus fixedly installed in a wall, especially an electrical throughflow heater (1), according to claim 1, **characterised in that** the main component (3) is connected with the base support **in that** it is placed in shape-locking manner on at least one projection (8) and detented with the base support by two snap hooks (9).

3. Domestic technical apparatus fixedly installed in a wall, especially an electrical throughflow heater (1), according to claim 1, **characterised in that** the base support is constructed in such a manner that it can be used at the same time as a mounting template with orientation points for water inlet and water outlet.

4. Domestic technical apparatus fixedly installed in a wall, especially an electrical throughflow heater (1), according to claim 3, **characterised in that** the orientation points are formed on the base support as support brackets (4) which can be pivoted away.

5. Domestic technical apparatus fixedly installed in a wall, especially an electrical throughflow heater (1), according to claim 1, **characterised in that** the base support is fastened to the wall by a screw.

6. Domestic technical apparatus fixedly installed in a wall, especially an electrical throughflow heater (1), according to claim 1, **characterised in that** two screw feet are mounted at the base support.

7. Domestic technical apparatus fixedly installed in a wall, especially an electrical throughflow heater (1), according to claim 1, **characterised in that** at least two fastening hooks (10), which can be pivoted out, are mounted at the base support.

8. Domestic technical apparatus fixedly installed in a wall, especially an electrical throughflow heater (1), according to claim 1, **characterised in that** a cable entry bush is integrally formed with the base support.

9. Domestic technical apparatus fixedly installed in a wall, especially an electrical throughflow heater (1), according to claim 1, **characterised in that** two wall spacers (6), which can be broken off or cut off, are integrally connected with the base support.

10. Domestic technical apparatus fixedly installed in a wall, especially an electrical throughflow heater (1), according to claim 1, **characterised in that** a mounting peg, which can be broken off, pulled off or cut off, is integrally connected with one housing part.

## Revendications

1. Appareil technique domestique mural, notamment chauffe-eau électrique (1), équipé de modules techniques disposés dans une enceinte formée d'un panneau arrière (2) et d'un capot et équipé d'un support de base à fixer à un mur et sur lequel le capot est à poser, **caractérisé en ce que** le support de base est formé par le panneau arrière (2) et les modules techniques de l'appareil technique sont regroupés dans un composant principal (3) et **en ce que** ceux-ci peuvent être raccordés en une pièce au et détachés en une pièce du support de base fixé au mur.

2. Appareil technique domestique mural, notamment chauffe-eau électrique (1) selon la revendication 1, **caractérisé en ce que** le composant principal (3) est relié au support de base en étant posé par engagement positif sur au moins un épaulement (8) et en enclenchant avec le support de base au moyen de deux crochets à déclic (9).

3. Appareil technique domestique mural, notamment chauffe-eau électrique (1) selon la revendication 1, **caractérisé en ce que** le support de base est conçu de sorte à permettre également son utilisation comme gabarit de montage muni de points d'orientation pour l'admission et l'évacuation de l'eau.

4. Appareil technique domestique mural, notamment chauffe-eau électrique (1) selon la revendication 3, **caractérisé en ce que** les points d'orientation sont bordés sur le support de base comme étriers escamotables (4).

5. Appareil technique domestique mural, notamment chauffe-eau électrique (1) selon la revendication 1, **caractérisé en ce que** le support de base est fixé au mur par une vis.

6. Appareil technique domestique mural, notamment chauffe-eau électrique (1) selon la revendication 1, **caractérisé en ce que** deux pieds de vis sont disposés sur le support de base.

7. Appareil technique domestique mural, notamment chauffe-eau électrique (1) selon la revendication 1, **caractérisé en ce que** au moins deux crochets de fixation escamotables (10) sont disposés sur le support de base.

8. Appareil technique domestique mural, notamment chauffe-eau électrique (1) selon la revendication 1, **caractérisé en ce que** un passe-câble est relié d'un seul tenant au support de base.

9. Appareil technique domestique mural, notamment chauffe-eau électrique (1) selon la revendication 1, **caractérisé en ce que** deux entretoises murales (6) pouvant être cassées ou découpées sont reliées d'un seul tenant au support de base.

10. Appareil technique domestique mural, notamment chauffe-eau électrique (1) selon la revendication 1, **caractérisé en ce que** une cheville de montage pouvant être cassée, arrachée ou découpée est reliée d'un seul tenant à une partie de l'enceinte.
